# EUROPÄISCHE PATENTSCHRIFT

(11) **EP 0 302 301 B1**
(45) Veröffentlichungstag und Bekanntmachung des Hinweises auf die Patenterteilung: **12.05.1993**
(21) Anmeldenummer: 88111648.7
(22) Anmeldetag: 20.07.1988
(51) Int. Cl.: F27B 9/22, F27B 9/24

(54) **Gekühlter Rohrstrang für Industrie-Erwärmungsöfen**
Cooled tube track for reheating industrial furnaces
Voie de tube refroidie pour des fours industriels de réchauffage

(30) Priorität: 01.08.1987 DE 3725607
(43) Veröffentlichungstag der Anmeldung: 08.02.1989
(73) Patentinhaber: Ruhrgas Aktiengesellschaft, 45117 Essen (DE)
(72) Erfinder: Heuss, Helmut, Dipl.-Ing., D-4030 Ratingen 6 (DE)

(56) Entgegenhaltungen:
- EP-A- 0 183 955
- DE-A- 2 039 507
- DE-A- 2 123 729
- DE-B- 1 199 301
- FR-A- 1 432 434
- GB-A- 525 204
- US-A- 3 100 811
- US-A- 3 212 763
- PATENT ABSTRACTS OF JAPAN, Band 7, Nr. 83 (C-160)[1228], 07 April 1983; & JP-A-58 11725 (Shin Nippon Seitetsu K.K.) 22-01-1983

## Beschreibung

Die Erfindung betrifft einen gekühlten Rohrstrang für Industrie-Erwärmungsöfen mit einzelnen Tragrohren, die sich in Ofenlängsrichtung vom Eintritt in Richtung auf den Austritt erstrecken und eine Mehrzahl von seitlichen Versetzungssprüngen aufweisen, wobei die zwischen den Versetzungssprüngen gebildeten Tragrohrabschnitte gegeneinander versetzt verlaufen und die Länge eines jeden in Durchlaufrichtung des Wärmgutes stromab liegenden versetzten Tragrohrabschnittes kürzer ist als die des vorangegangenen Abschnittes.

In der US-A-3 212 763 ist ein mit Brennern beheizter Erwärmungsofen mit luftgekühlten Tragrohren der oben erwähnten Art beschrieben. Die in den Tragrohren erwärmte Luft soll als Verbrennungsluft für die Brenner genutzt werden. Die Tragrohre sind in Durchlaufrichtung in mehrere Teilstücke geteilt. Jedes Tragrohr-Teilstück ist mittels vertikaler Leitungen an quer laufende Luftleitungen angeschlossen. Das gesamte Tragrohrsystem ist konstruktiv sehr aufwendig und für Erwärmungsöfen, die mit hohen Temperaturen zum Erwärmen von Stahl auf Walztemperatur betrieben werden, ungeeignet.

Bei hohen Temperaturen ist es vorteilhafter ein wassergekühltes Tragrohrsystem einzusetzen. Dabei besteht das Problem, daß das Wärmgut an den Stellen, an denen es auf den wassergekühlten Tragrohren - in der Regel unter Zwischenschaltung von Aufsatzstücken - ruht, eine gegenüber den übrigen Bereichen niedrigere Temperatur hat, weil einerseits die Beheizung durch die unter den Tragrohren befindlichen Brenner an diesen Stellen behindert ist und andererseits die Wärme zu den gekühlten Tragrohren abfließen kann. Vor dem Walzvorgang müssen auch diese Stellen die hierfür notwendige Temperatur angenommen haben. Dies erfolgt in der Ausgleichszone der Öfen.

Ferner ist in der JP-A-5811725 ein Hubbalkenofen beschrieben, dessen Tragschienen mehrere "zickzack"-förmige Versetzungen aufweisen. Mit Hilfe der schrägen Zonen werden parallele Abschnitte mit seitlichem Abstand voneinander beschaffen, um die versetzte Anordnung von Brennern in der unteren Heizzone zu ermöglichen. Innerhalb der schrägen Zonen werden Kühlschatten nur halb beseitigt bzw. neue halbe Kühlschatten erzeugt.

Der Erfindung liegt daher die Aufgabe zugrunde, einen gekühlten Rohrstrang der eingangs genannten Art so auszubilden, daß dieser bei konstruktiv einfacher Gestaltung für höhere Temperaturen geeignet ist, und daß die durch die gekühlten Tragrohre verursachten Kühlschatten-Effekte vermindert und in der Ausgleichszone praktisch vollständig abgebaut werden können.

Diese Aufgabe wird dadurch gelöst, daß die Tragrohre vom Eintritt zum Austritt des Ofens durchlaufend ausgebildet und an eine Wasserkühlung angeschlossen sind, daß die Tragrohre ferner zumindest zum Teil mit die Versetzungssprünge mitmachenden Aufsatzstücke für das durchlaufende Wärmgut versehen sind, wobei die Versetzungssprünge jeweils über die Breite des zugehörigen Tragrohres hinausgehen.

Dabei ist zu berücksichtigen, daß Aufsatzstücke an sich bekannt sind, allerdings im Zusammenhang mit ungekühlten Tragrohren (FR-A-1 432 434).

Da wegen der konstruktiven Kürze der Ausgleichszone die versetzten Tragrohrabschnitte bei der Erfindung zumindest zum Teil zwangsläufig in der Aufheizzone liegen, wird in vorteilhafter Weise, sobald das Wärmgut den ersten versetzten Tragrohrabschnitt erreicht, der durch das unversetzte Tragrohr bisher abgeschattete Bereich des Wärmguts mit der niedrigeren Temperatur schon während der Aufheizung frei für die Erwärmung auf ein höheres Temperaturniveau der Stellen, die noch nicht im Tragrohrschatten lagen. Da jetzt das Tragrohr, gegebenenfalls mit den Aufsatzstücken zusammen, beim Geradeaus-Transport des Wärmgutes mit dessen heißeren Stellen in Berührung kommt, wird sich ein beinaher Temperaturausgleich alsbald einstellen.

In diesem Bereich ist nun der zweite Versatz vorgesehen. Hierdurch werden die Temperaturdifferenzen weiter verringert. Das gleiche gilt für jeden weiteren Versatz der Tragrohre, der derart vorgenommen werden kann, daß jeweils der nachfolgende Versatz das Tragrohr in die alte Lage zurückbringt. Mit Rücksicht auf die Forderung, möglichst viele unterschiedliche Wärmgutlängen einsetzen zu können, wird die zuletzt erwähnte Anordnung die Regel sein.

Berechnungen lassen eine vorteilhafte Verminderung der Temperaturdifferenzen um bis zu 75 % gegenüber unversetzten Tragrohren und um 25 % gegenüber denselben mit Aufsatzstücken erwarten.

Um in zweckmäßiger Weise eine Ausgleichszone zu schaffen, endet der in Durchlaufrichtung des Wärmgutes am weitesten stromab befindliche versetzte Tragrohrabschnitt am Austritt des Erwärmungsofens.

Wenn in der Ausgleichszone ein Festherd vorgesehen werden soll, kann der vorerwähnte Tragrohrabschnitt am Festherd enden. Dieser kann somit mit voller, ungeteilter Auflagefläche gebaut werden, wodurch ein Verschleiß durch die Brammen minimiert wird.

Die Erfindung läßt sich auch bei Hubbalkenöfen verwirklichen. In diesem Falle weisen die Hubbalken zweckmäßigerweise die gleichen Versetzungen wie die Tragrohre auf und sind ebenfalls vorzugsweise wassergekühlt. Die versetzten Hubbalken bewirken die gleichen guten Effekte wie die versetzten Tragrohre, auch wenn sie für wesentlich kürzere Zeit mit den allmählich walzfähigen Brammen in Berührung kommen.

Nach Berechnungen ließen sich Richtdaten feststellen, die einen vorteilhaften Ofenbau für Brammen und dergleichen ermöglichen, deren Stärken um das meistvorkommende Maß herum liegen. In diesem Falle besitzen die Tragrohre gegebenenfalls zusammen mit den Hubbalken drei versetzte Längenabschnitte, von denen zwei in der Durchlaufrichtung stromab liegende Abschnitte bei einer vertikalen Wärmgutstärke von ca. 250 mm nacheinander jeweils um ca. 1/3 kürzer sind als die vorangegangenen Abschnitte.

Im folgenden wird die Erfindung anhand von in den Zeichnungen schematisch dargestellten Ausführungsbeispielen näher beschrieben.

Es zeigen in Schnitten
Figur 1 einen Stoßofen von der Längsseite,
Figut 2 den selben Ofen von oben auf die Tragrohre gesehen,
Figur 3 einen Hubbalkenofen von der Längsseite und
Figur 4 den selben Ofen von oben auf die Tragrohre gesehen.

In den Figuren 1 und 2 sind zwei zueinander rechtwinklige Längsschnittansichten durch einen Stoßofen 1 gezeigt. In dem Stoßofen 1 ist ein Rohrstrang 2 mit einzelnen, parallelen wassergekühlten Tragrohren 3 vorgesehen, die auf vertikalen Stützrohren 4 angeordnet sind. Das Wärmgut 6 (Brammen o.dgl.) wird in einer Durchlaufrichtung 7 von einem Eintritt 8 entlang einer horizontalen Gleitfläche durch den Stoßofen 1 bis zu dessen Austritt 9 bewegt. Dabei durchläuft das Wärmgut 6 zunächst eine hinter dem Eintritt angeordnete Vorwärmzone A, danach eine Heizzone B, in der das Wärmgut auf die Behandlungstemperatur gebracht wird, und schließlich eine Ausgleichszone C, die am Austritt 9 des Ofen 1 endet. Die Tragrohre 3 erstrecken sich durchgehend vom Eintritt 8 über die Vorwärmzone A und die Heizzone B und enden an der Ausgleichszone C. Auf den Tragrohren 3 ruhen Aufsatzstücke 10. Die Ausgleichszone C ist bei dem Ausführungsbeispiel gemäß den Figuren 1 und 2 in einem Festherd 14 gebildet, dessen Bodenfläche vollständig mit keramischen Platten ausgelegt ist. Die durch die Oberflächen der Aufsatzstücke 10 gebildete Gleitfläche des Wärmguts 6 geht praktisch übergangslos in die Ebene der Vollbeplattung des Festherdes 14 über.

Wie in der Draufsicht gemäß Fig. 2 zu erkennen ist, verlaufen die Tragrohre 3 in der Vorwärmzone A geradlinig und parallel zur Stoßrichtung 7. Wie oben erwähnt, würden sich ausgeprägte Kühlschatten in dem Wärmgut 6 unmittelbar über den Tragrohren 3 und den diesen aufgesetzten Aufsatzstücken 10 bilden, wenn der geradlinige Verlauf der Tragrohre 3 auch über die Heizzone B des Stoßofens 1 fortgesetzt würde.

Erfindungsgemäß werden diese Kühlschatten durch seitliches Versetzen von Längenabschnitten L₁, L₂ und L₃ der parallelen Tragrohre 3 weitgehend vermieden. Ein erster horizontaler, seitlicher Versatz 11 ist etwa an der Grenze zwischen Vorwärmzone A und Heizzone B vorgesehen. Das Ausmaß des seitlichen Versatz 11 ist vorzugsweise mindestens ebenso groß wie die Breie des Tragrohrs 3. Über die Länge L₁, die rechnerisch ermittelt wird, verlaufen die Tragrohre 3 um den seitlichen Versatz 11, parallel verschoben zu ihrem Verlauf in der Vorwärmzone A. Danach, d. h. an einer zweiten Versatzstelle 12, ist ein gegenläufiger seitlicher Versatz vorgesehen. Hinter dem Versatz 12 verlaufen die Tragrohre 3 mit ihren Aufsatzstücken 10 wieder ausgerichtet mit dem Tragrohrverlauf in der Vorwärmzone A. Hinter dem Längenabschnitt L₂ ist eine dritte Versatzstelle 13 vorgesehen, an der die Tragrohre 3 erneut versetzt und etwa in die Fluchtlinie der Tragrohrabschnitte L₁ gebracht werden. Wie in Fig. 2 deutlich zu erkennen ist, sind die aufeinanderfolgend versetzten Tragrohrabschnitte L₁, L₂ und L₃ von unterschiedlicher Länge. Die in Durchlaufrichtung 7 jeweils nachfolgenden versetzten Längenabschnitt L₂ bzw. L₃ sind bei dem bevorzugten Ausführungsbeispiel jeweils um etwa 1/3 der Länge des unmittelbar vorausgehenden versetzten Längenabschnitts L₁ bzw. L₂ verkürzt. Die Bezugslänge des in Durchlaufrichtung 7 ersten versetzten Längenabschnitts L₁ wird rechnerisch vermittelt. Für Brammen einer in der Praxis häufig vorkommenden Stärke von ungefähr 250 mm, die in dem Ofen 1 auf Walztemperatur erhitzt werden sollen, haben sich für die Rohrstrangabschnitte L₁, L₂ und L₃ Längen von 4500 mm, 3000 mm bzw. 2000 mm als besonders zweckmäßig erwiesen.

In den Figuren 3 und 4 ist schematisch ein Hubbalkenofen 21 dargestellt. Die Ausbildung der Tragrohre 3, der Stützrohre 4, der Aufsatzstücke 10 sowie Ofeneintritt 8 und -austritt 9 kann derjenige des zuvor beschriebenen Stoßofens 1 entsprechen, so daß entsprechende Komponenten des Hubbalkenofens mit den gleichen Bezugszeichen wie beim Stoßofen 1 bezeichnet sind. Auch bei dem Hubbalkenofen 21 gibt es eine in Fig. 3 dargestellte Vorwärmzone A, eine Heizzone B und eine Ausgleichszone C in einer mit Fig. 1 im wesentlichen übereinstimmenden Folge und relativen Länge. Der gekühlte Rohrstrang 22 hat zusätzlich zu den parallel zur Durchlaufrichtung 7 verlaufenden Tragrohren 3 Hubbalken 23, die vorzugsweise ebenfalls wassergekühlt sind. Der die Hubbalken 23 bewegende Antriebsmechanismus ist bekannt und in den Figuren 3 und 4 nicht dargestellt. Wie in Fig. 4 zu erkennen ist, haben sowohl die Tragrohre 3 als auch die gekühlten Hubbalken 23 paarweise gemeinsame Versatzstellen 11, 12 und 13, wodurch sich gegeneinander seitlich versetzte Längenabschnitte L₁, L₂ und L₃ ergeben. Die Funktion der seitlichen Versetzungen 11, 12, 13 entspricht derjenigen bei dem zuvor beschriebenen Stoßofen, nämlich die Vermeidung einer ausgeprägten Kühlschattenbildung an den Stellen des Wärmguts 6, die über längere Behandlungszeiten im Ofen 21 auf den gekühlten Tragrohren bzw. Hubbalken ruhen.

Bei dem Hubbalkenofen gemäß Fig. 3 und 4 ist auf einen Festherd verzichtet. Die versetzten Längenabschnitte L₂ und L₃ sind daher überwiegend in der dem Ofenaustritt 9 benachbarten Ausgleichszone C angeordnet. In der Heizzone B befindet sich der in Durchlaufrichtung 7 erste versetzte Längenabschnitt L₁ sowie der Anfang des nachfolgenden zweiten Längenabschnitts L₂. Die Längenverhältnisse, d. h. die Verkürzungen der Längen L₂ und L₃ gegenüber den jeweils vorausgehenden Längenabschnitten L₁ bzw. L₂ sind ähnlich dem zuvor beschriebenen Ausführungsbeispiel vorgesehen.

Drei versetzte Längenabschnitte mit in Durchlaufrichtung 7 abnehmender Abschnittslänge bilden ein bevorzugtes Ausführungsbeispiel der Erfindung. Gegebenenfalls reichen aber auch zwei versetzte Längenabschnitte L₁ und L₂ ohne den dritten Längenabschnitt L₃ zur Vorbeugung einer Kühlschattenbildung aus. Andererseits ist es im Rahmen des Erfindungsgedankens ebenfalls möglich, mehr als drei versetzte Längenabschnitte mit abnehmender Länge zum Austritt 9 hin zu verwenden. Die Zahl der zueinander vorzugsweise parallel angeordneten und ebenfalls vorzugsweise an den gleichen Stellen (11, 12 bzw. 13) versetzten Tragrohre und/oder Hubbalken ist für die Erfindung nicht wesentlich; wesentlich ist die Anordnung und Aufeinanderfolge sowie die relative Länge der versetzten Längenabschnitte an einem Tragrohr und gegebenenfalls der zugehörigen Hubbalkenanordnung.

Die versetzten Tragrohrabschnitte L₁, L₂ und L₃ sind bei der Erfindung zumindest teilweise in der Heizzone B angeordnet. Der Temperaturausgleich unter Vorbeugung einer Kühlschattenbildung findet am Wärmgut daher bereits während der Heizperiode in der Heizzone B statt und ist nicht allein auf die Ausgleichszone C beschränkt. Die Staffelung der unterschiedlichen Längen L₂ und L₃ sorgt für einen besonders günstigen Kühlschattenabbau und einen optimalen Temperaturausgleich innerhalb des Wärmguts 6 bei der Ausgleichsbehandlung in der Zone C.

## Patentansprüche

1. Gekühlter Rohrstrang (2,22) für Industrie-Erwärmungsöfen (1; 21) mit einzelnen Tragrohren (3), die sich in Ofenlängsrichtung vom Eintritt (8) in Richtung auf den Austritt (9) erstrecken und eine Mehrzahl von seitlichen Versetzungssprüngen (11-13) aufweisen, wobei die zwischen den Versetzungssprüngen (11-13) gebildeten Tragrohrabschnitte (L₁ - L₃) gegeneinander versetzt verlaufen und die Länge eines jeden in Durchlaufrichtung (17) des Wärmgutes (6) stromab liegenden versetzten Tragrohrabschnittes (L₂, L₃) kürzer ist als die des vorangegangenen Abschnittes (L₁, L₂) dadurch gekennzeichnet, daß die Tragrohre (3) vom Eintritt (8) zum Austritt (9) des Ofens (1; 21) durchlaufend ausgebildet und an eine Wasserkühlung angeschlossen sind, daß die Tragrohre (3) ferner zumindest zum Teil mit die Versetzungssprünge (11 - 13) mitmachenden Aufsatzstücken (10) für das durchlaufende Wärmgut (6) versehen sind, wobei die Versetzungssprünge (11 - 13) jeweils über die Breite des Zugehörigen Tragrohres hinausgehen.

2. Wassergekühlter Rohrstrang nach Anspruch 1,
dadurch gekennzeichnet, daß die Tragrohre (3) drei versetzte Längenabschnitte (L₁,L₂,L₃) besitzen und die zwei in Durchlaufrichtung (7) stromab liegenden Abschnitte (L₂, L₃) bei einer vertikalen Wärmgutstärke von ca. 250 mm nacheinander jeweils um ca. 1/3 kürzer sind als die vorangegangenen Abschnitte.

## Claims

1. A cooled tubular assembly (2,22) for industrial reheating furnaces (1,21) comprising separate tubular supports (3) extending in the direction of charge travel from the inlet (8) towards the exit (9) and being provided with a plurality of lateral offsets (11-13), the tubular support sections (L₁ - L₃) formed between said offsets (11 - 13) being offset relative to each other and the length of each offset tubular support section (L₂, L₃) lying downstream in the direction of travel (7) of the charge (6) being shorter than the length of the immediately preceding upstream support section (L₁, L₂), characterised in that said tubular supports (3) form a continuous unit from the inlet (8) to the exit (9) of the furnace (1,21) and are connected to a water cooling, that at least some of the tubular supports (3) are further provided with riders (10) for carrying the charge (6) which also follow said offsets (11 - 13), said offsets (11 - 13) extending beyond the width of the associated tubular support.

2. A water-cooled tubular assembly according to claim 1, characterised in that the tubular supports (3) have three offset longitudinal sections (L₁, L₂, L₃) and each of the two sections (L₂, L₃) lying downstream in the direction of charge travel (7) is approximately one third shorter than the length of each immediately preceding upstream section, given a vertical charge thickness of approximately 250 mm.

## Revendications

1. Système de tubes (2, 22) pour fours industriels de réchauffage (1, 21), équipé de tubes-supports séparés (3), s'étendant dans le sens de la longueur du four depuis l'entrée (8) jusqu'à la sortie (9) de la charge et possédant un nombre de parties latérales en retrait (11 - 13), les tronçons (L₁ - L₃) entre les parties en retrait (11 - 13) étant décalés les uns par rapport aux autres et la longueur de chacun des tronçons (L₂ - L₃) décalés étant, dans le sens du transport (7) de la charge (6), plus courte que celle du tronçon amont (L₁ - L₂), caractérisé par le fait que les tubes-supports (3) forment un système continu depuis l'entrée (8) jusqu'à la sortie (9) du four (1, 21) et qu'ils sont raccordés à une installation de refroidissement à l'eau, qu'au moins certains des tubes-supports (3) sont, de plus, munis de chevaliers (10) de support de la charge (6) épousant la forme des parties en retrait, ces dernières (11 - 13) dépassant d'ailleurs la largeur du tube-support correspondant.

2. Système de tubes refroidis à l'eau selon la revendication 1, caractérisé par le fait que les tubes-supports (3) consistent de trois tronçons longitudinaux (L₁, L₂, L₃) décalés les uns par rapport aux autres et que pour une épaisseur verticale de la charge d'environ 250 mm les deux tronçons (L₂, L₃) aval dans le sens du transport (7) sont chacun d'environ un tiers plus courts que les tronçons amont.
